# EUROPÄISCHE PATENTSCHRIFT

(11) **EP 3 269 539 B1**
(45) Veröffentlichungstag und Bekanntmachung des Hinweises auf die Patenterteilung: **20.02.2019**
(21) Anmeldenummer: 16179471.4
(22) Anmeldetag: 14.07.2016
(51) Int. Cl.: B31B 70/00, B31B 150/20

(54) **VORRICHTUNG ZUM ÖFFNEN EINES ENDBEREICHS EINES SCHLAUCHFÖRMIGEN SACKKÖRPERS**
DEVICE FOR OPENING AN END AREA OF A TUBULAR SACK BODY
DISPOSITIF DESTINÉ À OUVRIR UNE ZONE D'EXTRÉMITÉ D'UN CORPS DE SACHET TUBULAIRE

(43) Veröffentlichungstag der Anmeldung: 17.01.2018
(73) Patentinhaber: Starlinger & Co. Gesellschaft m.b.H., 1060 Wien (AT)
(72) Erfinder: Reischer, Martin, 2564 Furth an der Triesting (AT); Jank, Emanuel, 2563 Pottenstein (AT)
(74) Vertreter: Schwarz & Partner Patentanwälte OG

(56) Entgegenhaltungen:
- DE-U1- 8 234 461

## Beschreibung

Die Erfindung betrifft eine Vorrichtung zum Öffnen eines Endbereichs eines schlauchförmigen Sackkörpers, gemäß dem Oberbegriff des Anspruchs 1.

Kastensäcke, auch Kreuzbodensäcke genannt, sind Säcke von quaderförmiger Gestalt, die in Sackkonfektionsanlagen hergestellt werden, indem schlauchförmige Sackkörper bereitgestellt werden, deren Endbereiche geöffnet und zu Kreuzböden gefaltet werden. Die Sackkörper werden beim Falten flach liegend durch die Konfektionsanlage geführt, so dass die Schlauchwände des schlauchförmigen Sackkörpers aneinander anliegen, insbesondere auch an den Endbereichen des schlauchförmigen Sackkörpers. Zur Bodenbildung werden die beiden Schlauchwände an den Endbereichen des schlauchförmigen Sackkörpers voneinander getrennt und in Bezug aufeinander um 180° umgeklappt, wobei zumeist eine der beiden Schlauchwände mit Hilfe eines Spreizwerkzeugs als Seitenklappe auf sich selbst umgeklappt wird, wodurch ein offener Boden entsteht, bei dem die andere Schlauchwand eine zweite Seitenklappe bildet. Durch das Umklappen einer Schlauchwand am Endbereich des schlauchförmigen Sackkörpers entsteht am vorderen und hinteren Teil dieses Endbereichs jeweils ein dreieckiger Umschlag. Diesen Vorgang nennt man in der Fachsprache auch "Aufziehen". In weiterer Folge können zur Herstellung von Kastenventilsäcken Ventilzettel eingelegt werden, die durch weitere Faltungsvorgänge zu einem Ventil ausgebildet werden, durch das hindurch die Säcke mittels eines Füllstutzens befüllbar sind. Die endgültige Bodenkonfiguration wird durch einander überlappendes Einschlagen der Bodenseitenklappen hergestellt. Die überlappenden Bodenseitenklappen werden je nach Material verklebt oder verschweißt. Alternativ oder zusätzlich können Bodendeckblätter auf die überlappenden Bodenseitenklappen aufgelegt und mit diesen verklebt oder verschweißt werden.

Eine entsprechende Sackkonfektionsanlage ist in der AT 408 427 B beschrieben. Als nachteilig bei dieser bekannten Sackkonfektionsanlage hat sich jedoch der erforderliche taktweise Betrieb herausgestellt, der hohe Anforderung an die Antriebe stellt und den Durchsatz an zu verarbeitenden Sackkörpern limitiert. Der Zeitaufwand für das getaktete Aufziehen der Böden einschließlich der erforderlichen Fixierung der aufgezogenen Böden kann sogar eine obere Grenze für die Leistungsfähigkeit der gesamten Vorrichtung zur Herstellung von Säcken darstellen.

Dieser Nachteil wurde durch die in der EP 2 441 574 B1 offenbarte Vorrichtung zum Ausbilden von offenen Böden von Sackkörpern überwunden, bei der die Sackkörperabschnitte kontinuierlich gefördert werden. Die Bodenöffhungseinrichtung, mit deren Hilfe die beiden Lagen am Endbereich des schlauchförmigen Sackkörpers voneinander getrennt werden, ist gemäß diesem Dokument als pneumatische Bodenöffhungseinrichtung ausgebildet, bei der einander bezüglich der zu trennenden Materiallagen gegenüber liegende Saugeinrichtungen vorgesehen sind, die an den Schlauchwänden des Sackkörpers angreifen und in der Folge auseinander bewegt werden, wodurch die Schlauchwände voneinander getrennt werden, so dass das Spreizwerkzeug dazwischen eingreifen kann. Hinsichtlich der Ausführung der Bodenöffnungseinrichtung sind diesem Dokument jedoch keine Details zu entnehmen.

In der Patentanmeldung EP 2 711 164 A1 ist eine elektrisch angetriebene Bodenöffnungsvorrichtung beschrieben, in der die Saugeinrichtungen an Haltern angebracht sind. Die Halter sind mittels paralleler Schwenkarme quer zur Transportrichtung hin und her bewegbar, wodurch der Endbereich des schlauchförmigen Sackkörpers geöffnet werden kann. Die parallelen Schwenkarme sind gelenkig auf einem Trägerschlitten gelagert, welcher in einer Führungsschiene in einer Schrägrichtung über einen Zahnriemen angetrieben hin und her bewegbar ist. Die Schrägrichtung steht in einem Winkel schräg zur Transportrichtung, wobei die Schrägrichtung in Transportrichtung ausgerichtet ist. Durch die Ausgestaltung der Vorrichtung kann der Endbereich des schlauchförmigen Sackkörpers während eines Transports des Sackkörpers in Transportrichtung auf der Transporteinrichtung geöffnet werden, wobei sich der Trägerschlitten beim Öffnen des Endbereichs des Sackkörpers je Sackkörper immer kurzzeitig mit diesem linear mitbewegt.

Als nachteilig bei der aus der Patentanmeldung EP 2 711 164 A1 bekannten Vorrichtung erweist sich, dass die Vorrichtung aufgrund einer hohen Masse der beim Öffnen der Endbereiche bewegten Teile, insbesondere bei hohen geforderten Produktionsraten, einem hohen Verschleiß unterworfen ist. Dieser Verschleiß wird aufgrund des hohen Anteils an Linearbewegungen noch erhöht. Der Antrieb umfasst auch Riemen, die ebenfalls der Abnutzung unterliegen. Dies alles führt zu einem erhöhten Wartungsaufwand und zu hohen Wartungskosten. Ferner ist durch die Ausbildung der Vorrichtung der Nachteil erhalten, dass aufgrund der hohen zu bewegenden Massen die Transportgeschwindigkeit der Transporteinrichtung limitiert wird, da bei hohen Transportgeschwindigkeiten die Vorrichtung nicht mehr mit der Transportgeschwindigkeit Schritt halten kann und eine Wiederholgenauigkeit beim Öffnen der Endbereiche verloren geht. Somit ist die Produktionsrate einer mit dieser bekannten Vorrichtung ausgestatteten Konfektionieranlage limitiert.

Eine Vorrichtung zum Öffnen eines Endes eines Sackschlauchabschnittes gemäß des Oberbegriffs des Anspruchs 1 ist aus dem Dokument DE8234461U bekannt.

Es ist die Aufgabe der vorliegenden Erfindung eine Vorrichtung zum Öffnen eines Endbereichs eines schlauchförmigen Sackkörpers bereitzustellen, die das Öffnen von den Endbereichen der schlauchförmigen Sackkörper bei hohen Transportgeschwindigkeiten der Transporteinrichtung ermöglicht, um die Produktionsrate von Konfektionieranlagen zu erhöhen.

Erfindungsgemäß wird die Aufgabe durch Bereitstellen einer Vorrichtung zum Öffnen eines Endbereichs eines schlauchförmigen Sackkörpers mit den Merkmalen des Anspruchs 1 gelöst. Vorteilhafte Ausgestaltungen der Erfindung sind in den Unteransprüchen dargelegt.

Die erfindungsgemäße Vorrichtung ist zum Öffnen eines Endbereichs eines schlauchförmigen Sackkörpers ausgebildet, welcher Endbereich sich zwischen einem offenen Schlauchkörperende und einer Bodenmittenlinie erstreckt. Eine Transporteinrichtung transportiert die Sackkörper mit aneinanderliegenden Schlauchwänden in einer Sackförderebene mit einer Transportgeschwindigkeit in einer Transportrichtung, wobei die Bodenmittenlinie in Transportrichtung ausgerichtet ist. Auf beiden Seiten der Bodenmittenlinie sind quer zur Transportrichtung hin und her beweglich angetriebene Saugeinrichtungen angeordnet, die bis zur Anlage an den Schlauchwänden des dazwischen befindlichen Endbereichs des Sackkörpers bewegbar sind und danach unter Ausübung einer Saugkraft auf die jeweilige Schlauchwand voneinander weg bewegbar sind, wodurch sie die Schlauchwände voneinander wegziehen, wobei die Saugeinrichtungen zusätzlich in und entgegen der Transportrichtung bewegbar sind. Die Saugeinrichtungen sind an ersten Gelenken montiert, wobei an jedem ersten Gelenk zwei Schwenkarme relativ zueinander schwenkbar angelenkt sind, wobei ein jeder Schwenkarm mittels eines zweiten Gelenks mit einem Stellschwenkarm schwenkbar verbunden ist, wobei jeder Stellschwenkarm beweglich angetrieben ist.

Durch die erfindungsgemäße Ausbildung der Vorrichtung können die Saugeinrichtungen mit einer höheren Geschwindigkeit angetrieben werden, wodurch gegenüber dem Stand der Technik die Transportgeschwindigkeit der Transporteinrichtung weiter gesteigert und somit die Produktionsrate von Säcken weiter erhöht werden kann.

Ferner ist durch die Ausbildung der Vorrichtung der Vorteil erhalten, dass die Masse der Vorrichtung und insbesondere die Masse der bewegten Teile der Vorrichtung gegenüber der Vorrichtung bekannt aus dem Stand der Technik reduziert werden kann, wodurch weniger Energie aufgewendet werden muss, um die Endbereiche der Sackkörper zu öffnen.

Vorteilhaft ist jeder Stellschwenkarm von einem eigenen Stellantrieb angetrieben. Hierdurch ist der Vorteil erhalten, dass die Saugeinrichtungen beliebig unter Berücksichtigung der geometrischen Abmessungen der Stellschwenkarme und der Schwenkarme quer zur Transportrichtung und in Transportrichtung in einer Ebene bewegbar sind. Die Ebene wird in weiterer Folge als Arbeitsebene bezeichnet. Durch die beliebige Bewegung der Saugeinrichtungen in der Arbeitsebene kann jeder Punkt in der Arbeitsebene erreicht werden, wodurch die Vorrichtung für verschiedene Sackformate geeignet ist.

In einer weiteren Ausführungsvariante sind die Stellschwenkarme paarweise von einem Stellantrieb angetrieben, wobei optional zwischen dem Stellantrieb und zumindest einem der Stellschwenkarme Hebel oder Getriebe zwischengeschaltet sind. Hierdurch ist der Vorteil erhalten, dass auf eine aufwendige Steuerung der Stellantriebe verzichtet werden kann, um die Saugeinrichtungen immer auf einer exakt gleichen Bahn in der Arbeitsebene zu bewegen.

Vorteilhaft ist die Arbeitsebene in einem Winkel zur Sackförderebene ausgerichtet, wobei der Winkel bevorzugt einstellbar ist. Durch die Veränderbarkeit des Winkels der Arbeitsebene kann die erfindungsgemäße Vorrichtung besonders einfach für das Aufziehen von unterschiedlich breiten Böden und unterschiedlich breiten Sackkörpern angepasst werden. Für schmale Böden wird hierbei ein Winkel von 0° oder ein flacher Winkel gegen die Sackförderebene gewählt, und für breitere Böden kann ein steilerer Winkel eingestellt werden. Bei einer solchen Bauform ist weiters sichergestellt, dass die Öffnungseinrichtung den geöffneten Endbereich korrekt an eine nachfolgende Bearbeitungsstation, insbesondere an eine Spreizvorrichtung übergibt, ohne dass zwischen dem Öffnen des Endbereichs und seiner weiteren Bearbeitung ein ungeführter bzw. undefinierter Zustand in Kauf genommen werden muss.

Zweckmäßig sind die Saugeinrichtungen, insbesondere zum Öffnen der Endbereiche der Sackkörper, in einer Umlaufbahn bewegbar, die folgende Positionen umfasst:
- eine erste Position, in der die Saugeinrichtungen an oder nahe der Bodenmittenlinie an den aneinander anliegenden Schlauchwänden des Endbereichs des Sackkörpers anliegen,
- eine zweite Position, in der die Saugeinrichtungen gegenüber der ersten Position in Transportrichtung und voneinander weg bewegt worden sind,
- eine dritte Position, in der die Saugwirkung der Saugeinrichtungen abgestellt wird, wobei die dritte Position an oder nahe einem Umkehrpunkt der Umlaufbahn von der Bewegung in der Transportrichtung in eine Bewegung entgegen der Transportrichtung liegt, und
- eine vierte Position, die an oder nahe einem Umkehrpunkt der Umlaufbahn von der Bewegung entgegen der Transportrichtung in eine Bewegung in der Transportrichtung liegt. Kehren die Saugeinrichtungen von der vierten Position wieder in die erste Position zurück, so wurde zwischenzeitig von der Transporteinrichtung bereits ein weiterer Sackkörper in Stellung gebracht, dessen Endbereich beim darauffolgenden Abfahren der Positionen geöffnet wird. Durch das Abfahren der vier Positionen ist sichergestellt, dass zum Öffnen der Endbereiche der Sackböden immer die gleiche Umlaufbahn abgefahren wird, wodurch der Vorteil erhalten ist, dass die Endbereiche der schlauchförmigen Sackkörper immer korrekt geöffnet werden und durch eine weitere Bearbeitungsstation, insbesondere eine Spreizvorrichtung, ein offener Boden an den Endbereichen geformt werden kann. Ferner ist der Vorteil erhalten, dass eine Wegstrecke zum Öffnen des Endbereichs des schlauförmigen Sackkörpers und einem erneuten Zurückkehren in die erste Position zum Öffnen des Endbereichs eines darauf folgenden Sackkörpers möglichst kurz ist.

Vorteilhaft weist die Umlaufbahn im Wesentlichen die Form einer elliptischen Umlaufbahn auf.

Bevorzugt sind die Saugeinrichtungen an einander gegenüberliegenden Haltern montiert, wobei die Vorrichtung zusätzlich Ausrichtarme aufweist, welche die einander gegenüberliegenden Halter bei der Bewegung in der Arbeitsebene parallel zueinander halten. Hierdurch ist der Vorteil erhalten, dass die Halter und die Saugeinrichtungen zueinander zwangsweise immer gleich ausgerichtet sind, wodurch in wiederkehrender Genauigkeit der Endbereich des schlauchförmigen Sackkörpers geöffnet werden kann.

Die Transportgeschwindigkeit der Transporteinrichtung und somit die Produktionsrate an Säcken kann noch einmal erhöht werden, wenn die Schwenkarme, die Ausrichtarme und/oder die Stellschwenkarme Ausnehmungen aufweisen. Durch das Vorsehen von Ausnehmungen wird das Massenträgheitsmoment der Schwenkarme, der Ausrichtarme und der Stellschwenkarme reduziert, wodurch die gesamte Konstruktion schneller beschleunigbar ist. Vorteilhaft sind die Schwenkarme, die Ausrichtarme und/oder der Stellschwenkarm aus einem möglichst leichten Material, wie Aluminium, Magnesium oder Kunststoff gebildet.

Vorteilhaft sind die Halter und die Saugeinrichtungen möglichst leicht ausgebildet und aus Aluminium oder Kunststoff, oder einer Kombination dieser Materialien gebildet.

Insbesondere dann, wenn eine Bodenöffnungseinrichtung in einer Sackkonfektionsanlage für Sackkörper aus luftdurchlässigen Geweben eingesetzt werden soll, besteht die Gefahr, dass es beim Anlegen der Saugeinrichtungen an den Schlauchwänden zu einer Luftansaugung durch die Schlauchwände hindurch kommt, wodurch die Saugeinrichtungen nicht nur die ihnen zugeordnete Schlauchwand, sondern auch die dahinter befindliche Schlauchwand ansaugen und somit keine Trennung der Lagen erfolgt. Um dies zu verhindern, ist die vorliegende Erfindung bevorzugt dahingehend weitergebildet, dass einander gegenüberliegende Saugeinrichtungen in Transportrichtung zueinander versetzt angeordnet sind, wodurch sie zueinander versetzt an den zu trennenden Schlauchwänden angreifen.

Bevorzugt ist je ein Stellantrieb durch einen Schrittmotor, einen Servomotor, einen hydraulisch angetriebenen Motor oder einen pneumatisch angetriebenen Motor gebildet.

Um zu vermeiden, dass sich die Schlauchwände des Endbereichs während des Öffnungsvorgangs verziehen, ist es günstig, wenn die Saugeinrichtungen beim Öffnen des Endbereichs -während ihres Kontakts mit den Schlauchwänden- mit einer Geschwindigkeit in der Arbeitsebene bewegt werden, deren Geschwindigkeitskomponente in der Transportrichtung gleich der Transportgeschwindigkeit ist.

Vorteilhaft trägt jeder Halter mehrere Saugeinrichtungen, wobei die Saugeinrichtungen an jedem Halter in zumindest einer Reihe angeordnet sind. Hierdurch ist der Vorteil erhalten, dass bei Ausübung einer Saugkraft die Schlauchwände flächig angesaugt werden, wodurch eine Deformation der Schlauchstücke vermieden wird.

Bevorzugt sind die Halter so verstellbar ausgebildet, dass die Reihen an Saugeinrichtungen parallel zur Sackförderebene ausgerichtet sind. Hierdurch ist der Vorteil erhalten, dass die Halter gegenüber der Sackförderebene immer gleich ausgerichtet sind.

Je nach Anforderung an die herzustellenden Säcke können an beiden einander gegenüberliegenden Endbereichen des schlauchförmigen Sackkörpers Böden ausgeformt werden, oder nur an einem Endbereich ein Boden ausgeformt werden. Sollen an beiden Endbereichen Böden ausgeformt werden, wird zum Öffnen jedes der Endbereiche jeweils eine erfindungsgemäße Vorrichtung verwendet, wobei die Vorrichtungen vorteilhaft zueinander versetzt angeordnet sind. Hierdurch ist der Vorteil erhalten, dass auch bei schlauchförmigen Sackkörpern mit geringer Länge beide Endbereiche geöffnet werden können und auf eine Anpassung der Vorrichtung aufgrund von Platzmangel verzichtet werden kann.

Weitere vorteilhafte Ausgestaltungen der erfindungsgemäßen Vorrichtung werden in weiterer Folge anhand der Figuren näher erläutert.
Figuren 1 und 2 zeigen schematische Ansichten einer Ausführungsvariante eines Systems zum Ausbilden von offenen Böden an offenen Endbereichen von schlauchförmigen Sackkörpern, in welchem System erfindungsgemäße Vorrichtungen zum Öffnen der Endbereiche der schlauchförmigen Sackkörper zum Einsatz gelangen.
Figur 3 zeigt schematisch im Wesentlichen elliptische Umlaufbahnen, die die Saugeinrichtungen der erfindungsgemäßen Vorrichtung eingesetzt in dem System gemäß Figur 1 zum wiederholenden Öffnen von Endbereichen von aufeinanderfolgenden Sackkörpern abfahren.
Figuren 4 bis 7 zeigen schematisch Stellungen von Schwenkarmen und Stellschwenkarmen der erfindungsgemäßen Vorrichtung eingesetzt in dem System gemäß Figur 1 beim Abfahren der im Wesentlichen elliptischen Umlaufbahn nach Figur 3.

Figuren 1 und 2 zeigen schematisch Ansichten einer Ausführungsvariante eines Systems 40 zum Ausbilden von offenen Böden an offenen Endbereichen 7 von schlauchförmigen Sackkörpern 8, in welchem System 40 erfindungsgemäße Vorrichtungen 1 zum Öffnen der Endbereiche 7 der schlauchförmigen Sackkörper 8 zum Einsatz gelangen, wobei Figur 1 das System 40 in einer schematischen Seitenansicht und Figur 2 das System 40 in einer schematischen Draufsicht zeigen. Das System 40 umfasst weiters zwei Aufstelleinrichtungen 2 in Form von Umlenkblechen und zwei Spreizvorrichtungen 3. Die Spreizvorrichtungen 3 umfassen jeweils zwei Rollen 4 und einen auf den Rollen 4 gelagerten und durch die Rollen 4 angetriebenen Riementrieb 5, der ein Spreizwerkzeug 6 hält und antreibt. Die Ausführungsform der Spreizvorrichtungen 3 und die Ausführungsform der Aufstelleinrichtungen 2 entsprechen den Ausführungsformen der Spreizvorrichtung und der Aufstelleinrichtung bekannt aus dem Patent EP 2 441 574 B1.

Eine Transporteinrichtung 27 transportiert die Sackkörper 8 mit aneinanderliegenden Schlauchwänden 15 kontinuierlich mit einer Transportgeschwindigkeit V in Transportrichtung 25 in einer Sackförderebene 14. Die Transporteinrichtung 27 ist durch einen Bandförderer gebildet.

Die offenen Endbereiche 7 der Sackkörper 8 sind einander gegenüberliegend an den Sackkörpern 8 ausgebildet, wobei je eine Vorrichtung 1 zum Öffnen eines Endbereichs 7 einer Seite des Sackkörpers 8 vorgesehen ist. Die Endbereiche 7 erstrecken sich jeweils zwischen einem Schlauchkörperende 17 und einer Bodenmittenlinie 16, wobei die Bodenmittenlinien 16 jeweils in Transportrichtung 25 ausgerichtet sind. Aus Gründen des Platzbedarfs der Vorrichtungen 1 sind die Vorrichtungen 1 zueinander versetzt angeordnet.

Je eine Vorrichtung 1 umfasst vier Stellschwenkarme 9, vier Schwenkarme 10, vier Stellantriebe 11, zwei Halter 12 und vier Saugeinrichtungen 13, wobei jeweils zwei Saugeinrichtungen 13 an einem Halter 12 angebracht angeordnet sind. Die zwei Saugeinrichtungen 13 jeweils angebracht an einem Halter 12 sind in einer Reihe an diesem angebracht und durch zwei Dreiecke stilisiert. Ferner weist je eine Vorrichtung 1 jeweils vier Ausrichtarme 24 auf, die die Halter 12 während einer Bewegung der Halter 12 immer parallel zueinander halten. Die Ausrichtarme 24 sind der Übersichtlichkeit halber nur in den Figuren 4 bis 6 dargestellt. Die Ausrichtarme 24 sind beweglich vorzugsweise über Kugellager miteinander, mit den Haltern 12 und mit den Stellantrieben 11 oder einem Gehäuse der Stellantriebe 11 verbunden.

Wie aus Figur 2 ersichtlich wird je ein Halter 12 mittels zwei Stellantrieben 11 angetrieben, wobei die Stellschwenkarme 9 jeweils mit einem Ende mit einer Antriebswelle eines Stellantriebs 11 verbunden sind und mit dem anderen Enden jeweils gelenkig mittels eines zweiten Gelenks x2 mit einem Schwenkarm 10 verbunden sind. Die Schwenkarme 10 sind an einem ihrer Enden mittels eines ersten Gelenks x1 drehbar mit den Haltern 12 verbunden. Die Stellantriebe 11 sind vorteilhaft durch Schrittmotoren oder Servomotoren gebildet. Durch die Stellantriebe 11 können die Halter 12 beliebig in einer Arbeitsebene 19 verlagert werden, wobei die Arbeitsebene 19 in einem Winkel α gegenüber der Sackförderebene 14 ausgerichtet ist.

Die Stellantriebe 11 sind zueinander parallel ausgerichtet und sind so mittels nicht dargestellter Halterungen an feststehenden Elementen der Transporteinrichtung 27 angebracht, dass diese drehbar gegenüber der Sackförderebene 14 gelagert und in verschiedenen Winkeln gegenüber der Sackförderebene 14 fixierbar sind. Ferner sind die Stellantriebe 11 so gegenüber den feststehenden Elementen der Transporteinrichtung 27 angebracht, dass ein Abstand zwischen Stellantrieben 11 und der Sackförderebene 14 veränderbar ist. Die ersten Gelenke x1 sind um die Horizontale festklemmbar ausgebildet, wodurch die Reihen an Saugeinrichtungen 13 bei unterschiedlichen Winkeln a immer parallel zur Sackförderebene 14 ausgerichtet werden können.

Durch Veränderung des Winkels der Stellantriebe 11 und des Abstands der Stellantriebe 11 gegenüber der Sackförderebene 14 ist der Winkel α der Arbeitsebene 19 und der Abstand der Arbeitsebene 19 gegenüber der Sackförderebene 14 beliebig anpassbar, wodurch das System 40 einfach an unterschiedlich breite Böden und unterschiedlich breite Sackkörper 8 angepasst werden kann.

In weiterer Folge wird der Vorgang zum Auffalten der Endbereiche 7 eines schlauchförmigen Sackkörpers 8 näher beschrieben. Der Einfachheit halber wird dieser Vorgang nur anhand des in Transportrichtung 25 gesehenen linken Endbereichs 7 beschrieben. Der Auffaltvorgang beim in Transportrichtung 25 gesehen rechten Endbereich 7 erfolgt genau gleich, aber aufgrund der versetzten Anordnung der Aufstelleinrichtungen 2, der erfindungsgemäßen Vorrichtungen 1 und der Spreizvorrichtungen 3 zeitlich versetzt.

Die Sackkörper 8 liegen zunächst flach auf der Transporteinrichtung 27 auf, wobei die Sackkörper 8 mit einer Transportgeschwindigkeit V durch die Transporteinrichtung 27 in die Transportrichtung 25 befördert werden. In diesem Zustand liegen die Schlauchwände 15 der schlauchförmigen Sackkörper 8 aufeinander auf. Die Sackkörper 8 werden vorteilhaft auf der Transporteinrichtung 27 durch nicht dargestellte Haltemittel gegen Verrutschen gesichert. Passiert ein schlauchförmiger Sackkörper 8 die Aufstelleinrichtung 2, wird der Endbereich 7 des Sackkörpers 8 im Wesentlichen orthogonal entlang der Bodenmittenlinie 16 zum Rest des Sackkörpers 8 umgefaltet. Siehe dazu Figur 2.

In weiterer Folge werden in einer ersten Position 20 die Saugeinrichtung 13 der Vorrichtungen 1 mit den Schlauchwänden 15 der umgefalteten Endbereiche 7 des Sackkörpers 8 in Kontakt gebracht, wobei die Geschwindigkeit der Saugeinrichtung 13 angetrieben durch die Stellantriebe 11 an die Transportgeschwindigkeit V angepasst ist. Die erste Position 20 ist in Figur 3 dargestellt. Durch eine durch die Saugeinrichtung 13 auf die Schlauchwände 15 aufgebrachte Saugkraft werden die Schlauchwände 15 angesaugt. Ab diesem Zeitpunkt entspricht eine Geschwindigkeitskomponente der Halter 12 in Transportrichtung 25 der Transportgeschwindigkeit V der Transporteinrichtung 27, wodurch ein Verziehen der Schlauchwände 15 beim Öffnen des Endbereichs 7 vermieden wird. Dann beginnen sich die beiden Halter 12 und die an ihnen angeordneten Saugeinrichtung 13 voneinander wegzubewegen und öffnen dadurch den Endbereich 7. Figur 2 zeigt im oberen Bereich eine bereits durch die Vorrichtung 1 geöffneten Endbereich 7 eines schlauchförmigen Sackkörpers 8. Anschließend wird die Saugkraft unterbrochen und die Saugeinrichtungen 13 werden gesteuert durch die Stellantriebe 11 zurück in die erste Position 20 bewegt, wobei die Saugeinrichtung 13 bzw. die Halter 12 zum Öffnen des Endbereichs 7 und der anschließenden Rückkehr zur ersten Position 20 eine im Wesentlichen elliptische Umlaufbahn 18 abfahren. Siehe dazu Figur 3. Die durch die Vorrichtung 1 geöffneten Endbereiche 7 werden anschließend durch die Spreizeinrichtung 3 auseinander gefaltet und zu offenen Böden geformt, wodurch in weiteren nicht in den Figuren dargestellten Schritten ein Sackboden gebildet werden kann.

Figur 3 zeigt schematisch im Wesentlichen elliptische Umlaufbahnen 18, die die Halter 12 und die Saugeinrichtungen 13 der erfindungsgemäßen Vorrichtung 1 eingesetzt in dem System 40 gemäß Figur 1 zum wiederholenden Öffnen von Endbereichen 7 von aufeinanderfolgenden Sackkörpern 8 abfahren.

Befinden sich die Saugeinrichtungen 13 in der ersten Position 20, liegen die Saugeinrichtungen 13 im Wesentlichen an den Schlauchwänden 15 des Endbereichs 7 an. Aus Gründen der bessern Übersichtlichkeit sind die Schlauchwände 15 in Figur 3 nicht dargestellt. Um ein Ansaugen einer Schlauchwand 15 durch eine andere Schlauchwand 15 hindurch zu vermeiden, wodurch in weiterer Folge keine Trennung der Lagen erfolgen würde, sind die Saugeinrichtungen 13 bzw. die Halter 12 zum öffnen eines Endbereichs 7 zueinander versetzt angeordnet. Durch Aufbringen einer Saugkraft wird je eine Schlauchwand 15 mit je einem Halter 12 temporär gekoppelt. Eine Stellung der Stellschwenkarme 9 und der Schwenkarme 10 bei in der ersten Position 20 befindlicher Halterung ist in Figur 4 dargestellt. Zum Öffnen des Endbereichs 7 werden die Stellantriebe 11 nun so angesteuert, dass die Halter 12 bzw. die Saugeinrichtungen 13 der im Wesentlichen elliptischen Umlaufbahn 18 folgen, wobei die Halter 12 durch die Ausrichtarme 24 immer parallel zueinander gehalten werden. Hierdurch werden die Schlauchwände 15 voneinander getrennt, wobei durch die Neigung der Arbeitsebene 19 zur Sackförderebene 14 um den Winkel α beim Abfahren der im Wesentlichen elliptischen Umlaufbahn 18 die Schlauchwände 15 in Richtung der Sackförderebene 14 geklappt werden.

Figur 5 zeigt die Halter 12 in einer zweiten Position 21 schon teilweise beabstandet zueinander. Erreichen die Halter 12 bzw. die Saugeinrichtungen 13 eine dritte Position 22 wird die Saugkraft unterbrochen und die Saugeinrichtungen 13 lösen sich von den Schlauchwänden 15. Die Geschwindigkeitskomponente der Halter 11 in Transportrichtung 25 bei dem Abfahren der im Wesentlichen elliptischen Umlaufbahn 18 von der ersten Position 20 zur dritten Position 22 ist gleich der Transportgeschwindigkeit V.

Figur 6 zeigt die Stellung der Stellschwenkarme 9 und der Schwenkarme 10 in der dritten Position 22. In weiterer Folge wird die Bewegungsrichtung der Halter 12 umgekehrt, wobei die Halter 12 in einer vierten Position 23 kurzzeitig gestoppt oder abgebremst werden. Befindet sich der Endbereich 7 eines darauf folgenden Sackkörpers 8 auf Höhe der ersten Position 20, werden die Halter 12 in die erste Position 20 bewegt, wodurch der Endbereich 7 des nächsten Sackkörpers 8 geöffnet werden kann. Figur 7 zeigt die Stellung der Stellschwenkarme 9 und der Schwenkarme 10 in der vierten Position 23. Die zwei Halter 12 bewegen sich synchron entlang ihrer jeweiligen elliptischen Bahn 18 zueinander.

In einer weiteren Ausführungsvariante werden die Halter 12 in ihrer Bahn kurzzeitig vor der dritten Position 22 so gegenüber dem Sackkörper 8 bewegt, dass diese den Endbereich 7 offen halten und nicht mehr weiter öffnen.

Figuren 4 bis 7 zeigen schematisch Stellungen von Schwenkarmen 10 und Stellschwenkarmen 9 der erfindungsgemäßen Vorrichtung 1 eingesetzt in dem System 40 gemäß Figur 1 beim Abfahren der im Wesentlichen elliptischen Bahn 18 nach Figur 3 mit den Haltern 12.

In einer bevorzugten Ausführungsvariante sind die Schwenkarme 10, die Stellschwenkarme 9 und die Ausrichtarme 24 durch flächige Metallelemente gebildet, welche Ausnehmungen aufweisen. Hierdurch ist der Vorteil erhalten, dass die Masse der bewegten Teile reduziert wird, wodurch zum einen kleine Stellantriebe 11 vorgesehen werden können und zum anderen hohe Verfahrgeschwindigkeiten der Halter 12 erreicht werden können.

## Patentansprüche

1. Vorrichtung (1) zum Öffnen eines Endbereichs (7) eines schlauchförmigen Sackkörpers (8), welcher Endbereich (7) sich zwischen einem offenen Schlauchkörperende (17) und einer Bodenmittenlinie (16) erstreckt, mit einer Transporteinrichtung (27), auf der der Sackkörper (8) mit aneinanderliegenden Schlauchwänden (15) in einer Sackförderebene (14) mit einer Transportgeschwindigkeit (V) in einer Transportrichtung (25) transportierbar ist, wobei die Bodenmittenlinie (16) in Transportrichtung (25) ausgerichtet ist, und mit auf beiden Seiten der Bodenmittenlinie (16) angeordneten, quer zur Transportrichtung (25) hin und her beweglich angetriebenen Saugeinrichtungen (13), die bis zur Anlage an den Schlauchwänden (15) des dazwischen befindlichen Endbereichs (7) des Sackkörpers (8) bewegbar sind und danach unter Ausübung einer Saugkraft auf die jeweilige Schlauchwand (15) voneinander weg bewegbar sind, wodurch sie die Schlauchwände (15) voneinander wegziehen, wobei die Saugeinrichtungen (13) zusätzlich in und entgegen der Transportrichtung (25) bewegbar sind, **dadurch gekennzeichnet, dass** die Saugeinrichtungen (13) an ersten Gelenken (x1) montiert sind, wobei an jedem ersten Gelenk (x1) zwei Schwenkarme (10) relativ zueinander schwenkbar angelenkt sind, wobei ein jeder Schwenkarm (10) mittels eines zweiten Gelenks (x2) mit einem Stellschwenkarm (9) schwenkbar verbunden ist, wobei jeder Stellschwenkarm beweglich angetrieben ist.

2. Vorrichtung (1) nach Anspruch 1, **dadurch gekennzeichnet, dass** jeder Stellschwenkarm (9) von einem eigenen Stellantrieb (11) angetrieben ist.

3. Vorrichtung (1) nach Anspruch 1, **dadurch gekennzeichnet, dass** die Stellschwenkarme (9) paarweise von einem Stellantrieb (11) angetrieben sind, wobei optional zwischen dem Stellantrieb (11) und zumindest einem der Stellschwenkarme (9) Hebel oder Getriebe zwischengeschaltet sind.

4. Vorrichtung (1) nach einem der vorhergehenden Ansprüche, **dadurch gekennzeichnet, dass** die Saugeinrichtungen (13) in einer Arbeitsebene (19) bewegbar sind, die in einem spitzen Winkel (α) zur Sackförderebene (14) ausgerichtet ist, wobei bevorzugt der Winkel (α) verstellbar ist.

5. Vorrichtung (1) nach Anspruch 4, **dadurch gekennzeichnet, dass** die Saugeinrichtungen (13) an einander gegenüberliegenden Haltern (12) montiert sind, wobei die Vorrichtung (1) Ausrichtarme (24) aufweist, die die einander gegenüberliegenden Halter (12) bei einer Bewegung in der Arbeitsebene (19) parallel zueinander halten.

6. Vorrichtung (1) nach Anspruch 5, **dadurch gekennzeichnet, dass** die Stellschwenkarme (9), die Schwenkarme (10) und/oder die Ausrichtarme (24) zumindest eine Ausnehmung aufweisen.

7. Vorrichtung (1) nach Anspruch 5 oder 6, **dadurch gekennzeichnet, dass** die Geschwindigkeitskomponente der Halter (12) in Transportrichtung (25) beim Öffnen des Endbereichs (7) eines schlauchförmigen Sackkörpers (8) im Wesentlichen der Transportgeschwindigkeit (V) entspricht.

8. Vorrichtung (1) nach einem der Ansprüche 5 bis 7, **dadurch gekennzeichnet, dass** jeder Halter (12) mehrere Saugeinrichtungen (13) trägt, wobei die Saugeinrichtungen (13) an jedem Halter (12) in zumindest einer Reihe angeordnet sind.

9. Vorrichtung nach Anspruch 8, **dadurch gekennzeichnet, dass** die Halter (12) so verstellbar ausgebildet sind, dass die Reihen an Saugeinrichtungen (13) parallel zur Sackförderebene (14) ausgerichtet sind.

10. Vorrichtung (1) nach einem der vorhergehenden Ansprüche, **dadurch gekennzeichnet, dass** die Saugeinrichtungen (13) in einer Umlaufbahn (18) bewegbar sind, die folgende Positionen umfasst:
eine erste Position (20), in der die Saugeinrichtungen (13) an oder nahe der Bodenmittenlinie (16) an den aneinander anliegenden Schlauchwänden (15) des Endbereichs (7) des Sackkörpers (8) anliegen,
eine zweite Position (21), in der die Saugeinrichtungen (13) gegenüber der ersten Position (20) in Transportrichtung (25) und voneinander weg bewegt worden sind,
eine dritte Position (22), in der die Saugwirkung der Saugeinrichtungen (13) abgestellt wird,
wobei die dritte Position (22) an oder nahe einem Umkehrpunkt der Umlaufbahn (18) von der Bewegung in der Transportrichtung (25) in eine Bewegung entgegen der Transportrichtung (25) liegt, und
eine vierte Position (23), die an oder nahe einem Umkehrpunkt der Umlaufbahn (18) von der Bewegung entgegen der Transportrichtung (25) in eine Bewegung in der Transportrichtung (25) liegt.

11. Vorrichtung (1) nach Anspruch 10, **dadurch gekennzeichnet, dass** die ersten Positionen (20) von einander gegenüberliegenden Saugeinrichtungen (13) in Transportrichtung (25) zueinander versetzt angeordnet sind.

12. Vorrichtung (1) nach einem der Ansprüche 2 bis 11, **dadurch gekennzeichnet, dass** die Stellantriebe (11) durch Schrittmotoren oder Servomotoren gebildet sind.

13. System (40) zum Ausbilden von offenen Böden an offenen Endbereichen (7) von schlauchförmigen Sackkörpern (8), **dadurch gekennzeichnet, dass** jeder Sackkörper (8) einander gegenüberliegende Endbereiche (7) aufweist, wobei zum Öffnen jedes der Endbereiche (7) jeweils eine Vorrichtung (1) gemäß einem der Ansprüche 1 bis 12 ausgebildet ist und wobei die Vorrichtungen (1) in Transportrichtung (25) der Sackkörper (8) zueinander versetzt angeordnet sind.

## Claims

1. A device (1) for opening an end region (7) of a tubular bag body (8), which end region (7) extends between an open tube body end (17) and a bottom central line (16), having a transporting device (27), on which the bag body (8) is transporteable with adjacent tube walls (15) in a bag conveying plane (14) at a transport rate (V) in a transporting direction (25), wherein the bottom central line (16) is oriented in the transporting direction (25), and having suction devices (13) arranged on both sides of the bottom central line (16), which are driven so as to be movable transversely back and forth to the transporting direction (25) and moveable to abut at the tube walls (15) of the end region (7) of the bag body (8) situated therebetween and which are then moveable apart from one another under exertion of a suction force onto the respective tube wall (15), pulling the tube walls (15) apart from one another, wherein the suction devices (13) are additionally moveable in and opposite to the transporting direction (25), **characterized in that** the suction devices (13) are mounted at first articulate joints (x1), wherein at each first articulate joint (x1) there are hinged two pivoting arms (10) pivotable relative to one another, wherein each pivoting arm (10) is pivotingly connected to a positioning pivoting arm (9) by means of a second articulate joint (x2), wherein each positioning pivoting arm is driven movably.

2. A device (1) according to claim 1, **characterized in that** each positioning pivoting arm (9) is driven by its own positioning drive (11).

3. A device (1) according to claim 1, **characterized in that** the positioning pivoting arms (9) are driven pair-wise by a positioning drive (11), wherein there are optionally interposed levers or gears between the positioning drive (11) and at least one of the positioning pivoting arms (9).

4. A device (1) according to any of the preceding claims, **characterized in that** the suction devices (13) are moveable in a working plane (19), which is oriented at an acute angle (α) to the bag conveying plane (14), wherein the angle (α) is preferably adjustable.

5. A device (1) according to claim 4, **characterized in that** the suction devices (13) are mounted on holders (12) opposing one another, wherein the device (1) has orienting arms (24), which hold the holders (12) opposing one another in parallel with one another in the case of a movement in the working plane (19).

6. A device (1) according to claim 5, **characterized in that** the positioning pivoting arms (9), the pivoting arms (10) and/or the orienting arms (24) have at least one recess.

7. A device (1) according to claim 5 or 6, **characterized in that** the rate component of the holders (12) in the transporting direction (25), when opening the end region (7) of a tubular bag body (8), essentially corresponds to the transport rate (V).

8. A device (1) according to any of claims 5 to 7, **characterized in that** each holder (12) carries several suction devices (13), wherein the suction devices (13) are arranged at each holder (12) in at least one row.

9. A device (1) according to claim 8, **characterized in that** the holders (12) are configured adjustable such that the rows of suction devices (13) are oriented in parallel to the bag conveying plane (14).

10. A device (1) according to any of the preceding claims, **characterized in that** the suction devices (13) may be moved in a circumferential trajectory (18) having the following positions:
a first position (20), in which the suction devices (13) rest at or near the bottom central line (16) at the adjacent tube walls (15) of the end region (7) of the bag body (8),
a second position (21), in which the suction devices (13) have been moved in regard to the first position (20) in the transporting direction (25) and away from each other,
a third position (22), in which the suction effect of the suction devices (13) is turned off,
wherein the third position (22) is situated at or near the point of return of the circumferential trajectory (18) from the movement in the transporting direction (25) into a movement opposite to the transporting direction (25), and
a fourth position (23), which is situated at or near a point of return of the circumferential trajectory (18) from the movement opposite to the transporting direction (25) into a movement in the transporting direction (25).

11. A device (1) according to claim 10, **characterized in that** the first positions (20) of suction devices (13) opposing one another in the transporting direction (25) are arranged offset to one other.

12. A device (1) according to any of claims 2 to 11, **characterized in that** the positioning drives (11) are formed by stepping motors or servo-motors.

13. A system (40) for forming open bottoms at open end regions (7) of tubular bag bodies (8), **characterized in that** each bag body (8) has end regions (7) opposing one another, wherein, for opening each of the end regions (7), there is configured respectively one device (1) according to any of claims 1 to 12 and wherein the devices (1) are arranged offset to one another in the transporting direction (25) of the bag bodies (8).

## Revendications

1. Dispositif (1) pour ouvrir une zone terminale (7) d'un corps de sac (8) en forme de tuyau, ladite zone terminale (7) s'étendant entre une extrémité ouverte (17) du corps en tuyau et une ligne médiane de fond (16), comportant un moyen de transport (27) sur lequel le corps de sac (8) est transportable dans un plan de convoyage de sac (14) à une vitesse de transport (V) dans une direction de transport (25), les parois de tuyau (15) étant mutuellement en contact, la ligne médiane de fond (16) étant orientée en direction de transport (25), et comportant des moyens d'aspiration (13) agencés de part et d'autre de la ligne médiane de fond (16) et entraînés de façon mobile en va-et-vient transversalement à la direction de transport (25), lesdits moyens étant mobiles jusqu'à venir en appui contre les parois de tuyau (15) de la zone terminale (7) interposée du corps de sac (8) et étant alors mobiles en éloignement l'un de l'autre en exerçant une force d'aspiration sur la paroi de tuyau respective (15), moyennant quoi ils tirent les parois de tuyau (15) en éloignement l'une de l'autre, les moyens d'aspiration (13) étant en supplément mobiles dans la direction de transport (25) et en sens opposé,
**caractérisé en ce que**
les moyens d'aspiration (13) sont montés sur des premières articulations (x1), deux bras pivotants (10) étant articulés de façon mobile en pivotement l'un par rapport à l'autre sur chaque première articulation (x1), chaque bras pivotant (10) étant relié de façon mobile en pivotement à un bras pivotant de réglage (9) à l'aide d'une seconde articulation (x2), chaque bras pivotant de réglage étant entraîné de façon mobile.

2. Dispositif (1) selon la revendication 1,
**caractérisé en ce que**
chaque bras pivotant de réglage (9) est entraîné par un propre entraînement de réglage (11).

3. Dispositif (1) selon la revendication 1,
**caractérisé en ce que**
les bras pivotants de réglage (9) sont entraînés par paire par un entraînement de réglage (11), et
en option, des leviers ou des mécanismes sont interposés entre l'entraînement de réglage (11) et l'un au moins des bras pivotants de réglage (9).

4. Dispositif (1) selon l'une des revendications précédentes,
**caractérisé en ce que**
les moyens d'aspiration (13) sont mobiles dans un plan de travail (19) qui est orienté sous un angle aigu (a) par rapport au plan de transport de sac (14), l'angle (a) étant de préférence réglable.

5. Dispositif (1) selon la revendication 4,
**caractérisé en ce que**
les moyens d'aspiration (13) sont montés sur des montures (12) opposées les unes aux autres, le dispositif (1) comprenant des bras d'orientation (24) qui maintiennent les montures opposées (12) parallèlement les unes aux autres lors d'un mouvement dans le plan de travail (19).

6. Dispositif (1) selon la revendication 5,
**caractérisé en ce que**
les bras pivotants de réglage (9), les bras pivotants (10) et/ou les bras d'orientation (24) présentent au moins un évidement.

7. Dispositif (1) selon la revendication 5 ou 6,
**caractérisé en ce que**
la composante de vitesse des montures (12) en direction de transport (25) correspond sensiblement à la vitesse de transport (V), lors de l'ouverture de la zone terminale (7) d'un corps de sac (8) en forme de tuyau.

8. Dispositif (1) selon l'une des revendications 5 à 7,
**caractérisé en ce que**
chaque monture (12) porte plusieurs moyens d'aspiration (13), les moyens d'aspiration (13) sur chaque monture (12) étant agencés en au moins une rangée.

9. Dispositif selon la revendication 8,
**caractérisé en ce que**
les montures (12) sont réalisées réglables de telle sorte que les rangées de moyens d'aspiration (13) sont orientées parallèlement au plan de convoyage de sac (14).

10. Dispositif (1) selon l'une des revendications précédentes,
**caractérisé en ce que**
les moyens d'aspiration (13) sont mobiles dans une trajectoire (18) qui inclut les positions suivantes :
une première position (20) dans laquelle les moyens d'aspiration (13) s'appuient contre les parois de tuyau (15) mutuellement en contact de la zone terminale (7) du corps de sac (8), sur ou près de la ligne médiane de fond (16),
une seconde position (21) dans laquelle les moyens d'aspiration (13) ont été déplacés par rapport à la première position (20) en direction de transport (25) et en éloignement les uns des autres,
une troisième position (22) dans laquelle l'effet d'aspiration des moyens d'aspiration (13) est arrêté,
la troisième position (22) se situant sur ou près d'un point d'inversion de la trajectoire (18) du mouvement dans la direction de transport (25) en un mouvement en sens opposé à la direction de transport (25), et
une quatrième position (23) qui se situe sur ou près d'un point d'inversion de la trajectoire (18) du mouvement en sens opposé à la direction de transport (25) en un mouvement dans la direction de transport (25).

11. Dispositif (1) selon la revendication 10,
**caractérisé en ce que**
les premières positions (20) des moyens d'aspiration (13) opposés les uns aux autres sont disposées en décalage mutuel en direction de transport (25).

12. Dispositif (1) selon l'une des revendications 2 à 11,
**caractérisé en ce que**
les entraînements de réglage (11) sont constitués par des moteurs pas-à-pas ou par des servomoteurs.

13. Système (40) pour réaliser des fonds ouverts dans des zones terminales (7) ouvertes de corps de sac (8) en forme de tuyau,
**caractérisé en ce que**
chaque corps de sac (8) présente des zones terminales (7) opposées l'une à l'autre, et pour ouvrir chacune des zones terminales (7), il est prévu un dispositif respectif (1) selon l'une des revendications 1 à 12, et les dispositifs (1) sont agencés en décalage mutuel en direction de transport (25) des corps de sac (8).
